# EUROPÄISCHE PATENTSCHRIFT

(11) **EP 3 428 904 B1**
(45) Veröffentlichungstag und Bekanntmachung des Hinweises auf die Patenterteilung: **14.10.2020**
(21) Anmeldenummer: 18183214.8
(22) Anmeldetag: 12.07.2018
(51) Int. Cl.: G09F 3/20, A47F 5/08

(54) **HALTER FÜR EINE ELEKTRONISCHE PREISAUSZEICHNUNGSEINHEIT**
HOLDER FOR AN ELECTRONIC PRICE LABELING UNIT
SUPPORT POUR UNE UNITÉ D'ÉTIQUETAGE ÉLECTRONIQUE DES PRIX

(30) Priorität: 12.07.2017 DE 102017115620
(43) Veröffentlichungstag der Anmeldung: 16.01.2019
(73) Patentinhaber: J.D. Geck GmbH, 58762 Altena (DE)
(72) Erfinder: TAFFENBERG LARSEN, Jens, 7080 Børkop (DK)
(74) Vertreter: Tarvenkorn, Oliver

(56) Entgegenhaltungen:
- WO-A1-99/06983
- US-A1- 2008 016 740
- US-A1- 2014 208 625

## Beschreibung

Die Erfindung betrifft einen Halter für eine elektronische Preisauszeichnungseinheit zur Anbringung an einem Warenträger mit Längs- und Quersteg mit den Merkmalen des Oberbegriffs des Anspruchs 1.

Halter für elektronische Preisauszeichnungseinheiten sind in vielfältiger Form bekannt, beispielsweise aus der DE 20 2012 100 644 U1. Es ist hierbei so, dass der Aufnahmeabschnitt für die elektronische Preisauszeichnungseinheit entweder schwenkbar ausgebildet ist, sodass die elektronische Preisauszeichnungseinheit abhängig von der Positionierung derselben an einem Warenregal stets in Richtung der wahrscheinlichen Blickrichtung beziehungsweise Position eines Nutzers ausgerichtet werden kann. Alternativ ist bekannt, den Aufnahmeabschnitt starr beziehungsweise nicht schwenkbar festzulegen. In diesem Fall wird ein Set von Haltern mit unterschiedlichen festen Neigungswinkeln für den Aufnahmeabschnitt bereitgestellt. Abhängig von der Positionierung des Aufnahmeabschnitts mit der elektronischen Preisauszeichnungseinheit wird dann der vorteilhaft geneigte Halter aus dem Halterset ausgewählt.

Obwohl sich die gattungsgemäßen Halter in der Praxis einer weiten Verbreitung erfreuen, ist es so, dass die Herstellkosten des Halters mit dem schwenkbaren Aufnahmeabschnitt vergleichsweise groß sind und bei dem Halterset stets unterschiedliche Halter zugekauft und bevorratet werden müssen.

US 2014/0208625 A1 oder WO 99/06983 A1 offenbart einen Halter für ein Preisschild, der an einem stabförmigen Warenträger mit einem endseitig angeordneten Querstab angebracht werden kann. Allerdings können nicht zwei unterschiedliche Gebrauchslagen mit jeweils fest eingestelltem Neigungswinkel vorgegeben werden.

Aufgabe der vorliegenden Erfindung ist es, einen variabel verwendbaren, kostengünstigen Halter für eine elektronische Preisauszeichnungseinheit anzugeben.

Zur Lösung der Aufgabe weist die Erfindung die Merkmale des Patentanspruchs 1 auf.

Demnach umfasst der Halter für eine elektronische Preisauszeichnungseinheit einen Aufnahmeabschnitt für die elektronische Preisauszeichnungseinheit mit einer Rückwand, einen von der Rückwand an einer ersten Längsseite derselben nach vorne abragende erste Haltekante und eine auf einer der ersten Längsseite gegenüberliegenden zweiten Längsseite der Rückwand ebenfalls nach vorne von ebendieser abragenden zweiten Haltekante. Ferner umfasst der erfindungsgemäße Halter einen von der Rückwand unter einem Winkel von 2° bis 30° zu einer Rückwand normalen abragenden Halteabschnitt, der zum Festlegen des Halters an einem Warenträger in einer ersten Orientierung und in einer zu der ersten Orientierung um 180° gedrehten zweiten Orientierung ausgebildet ist.

Der besondere Vorteil der Erfindung besteht darin, dass der Halter durch die geneigte Orientierung des Halteabschnitts, bezogen auf die Rückwand des Aufnahmeabschnitts, und die Möglichkeit zur Montage desselben in zwei Orientierungen abhängig von dem Einsatzort ergonomisch vorteilhaft an dem Warenträger festgelegt werden kann. In einer ersten Orientierung kann der Aufnahmeabschnitt des erfindungsgemäßen Halters demzufolge so angeordnet sein, dass ein Display der elektronischen Preisauszeichnungseinheit nach oben geneigt angeordnet ist, nämlich für Waren, welche im Regal vergleichsweise tief positioniert werden. In der zweiten Orientierung kann der Halter um 180° geschwenkt an den Warenträger angesetzt sein und die elektronische Preisauszeichnungseinheit so fassen, dass deren Display nach unten geneigt orientiert ist, so dass die Preisanzeige für relativ hoch positionierte Waren ergonomisch vorteilhaft und gut einsehbar positioniert ist.

Nach der Erfindung sieht der Halteabschnitt zwei symmetrisch bezüglich einer Längsmittelebene desselben angeordnete, zueinander beabstandete Haltestege zur Aufnahme eines Längsstegs des Warenträgers vor. Vorteilhaft vereinfacht sich die Handhabung des Halters durch die symmetrische Ausbildung des Halteabschnitts. Unabhängig von der Orientierung kann der erfindungsgemäße Halter demzufolge in gleicher Weise an den Warenträger angesetzt werden.

Außerdem bilden der Halteabschnitt beziehungsweise die zueinander beabstandeten Haltestege eine in Richtung der ersten Längsseite oder der zweiten Längsseite der Rückwand erstreckte Rinne mit einem jedenfalls abschnittsweise kreisförmigen Querschnitt. In die so gebildete Rinne kann ein Quersteg des Warenträgers zur verdrehsicheren Festlegung des Halters an dem Warenträger eingesetzt werden.

Nach einer Weiterbildung der Erfindung ist auf einer dem Aufnahmeabschnitt gegenüberliegenden Seite der Rinne an jedem Haltesteg eine Ausnehmung gebildet, wobei die Ausnehmungen einander gegenüberliegen und ein Abstand der Haltestege senkrecht zu der Längsmittelebene des Halteabschnitts im Bereich der Ausnehmungen jedenfalls bereichsweise kleiner ist als das doppelte eines Radius der im Querschnitt jedenfalls abschnittsweise kreisförmigen Rinne. Vorteilhaft kann durch das Vorsehen der Ausnehmungen und die erfindungsgemäße Wahl des Abstands der Haltestege im Bereich der Ausnehmungen eine in der Längsmittelebene verdrehsichere Festlegung des Halters an einem Halteabschnitt des Warenträgers erfolgen.

Nach einer Weiterbildung der Erfindung ist eine in Richtung der Längsmittelebene bestimmte Länge des Halteabschnitts wenigstens doppelt so groß wie ein quer hierzu bestimmter Abstand der Haltestege. Vorteilhaft kann durch die bezogen auf den Abstand vergleichsweise große Länge des Halteabschnitts eine immanente Elastizität bereitgestellt werden, welche das Ansetzen des Halters an den Warenträger vereinfacht. Es kann insofern auf separat ausgebildete Klemmelemente beziehungsweise elastische Komponenten verzichtet werden.

Nach einer Weiterbildung der Erfindung ist an einem dem Aufnahmeabschnitt abgewandten freien Ende jeweils eine Ansatzschräge gebildet, wobei die einander gegenüberliegenden Ansatzschräge der Haltearme einander abgewandt zugeordnet sind beziehungsweise voneinander wegweisen. Vorteilhaft kann durch das Vorsehen der entsprechend ausgestellten Ansatzschrägen das Ansetzen des Halters an dem Warenträger weiter vereinfacht werden.

Nach einer Weiterbildung der Erfindung ist der Halter aus Kunststoff gebildet. Vorteilhaft kann der Kunststoffhalter in großen Stückzahlen vergleichsweise kostengünstig hergestellt werden. Er ist leicht, sodass sich aufgrund des geringen Gewichts geringe Kosten für den Versand des Halters ergeben. Zugleich begünstigt die immanente Elastizität des Kunststoffs das Festlegen des Halters an dem Warenträger.

Die Erfindung wird nachfolgend mit Bezug auf die in den Zeichnungen dargestellten Ausführungsbeispiele näher erläutert. Es zeigen:
- Fig. 1: eine Seitenansicht auf einen erfindungsgemäßen Halter für eine elektronische Preisauszeichnungseinheit in einer ersten Orientierung,
- Fig. 2: den erfindungsgemäßen Halter nach Fig. 1 in einer zweiten Orientierung,
- Fig. 3: eine Schnittdarstellung durch den erfindungsgemäßen Halter in der zweiten Orientierung,
- Fig. 4: eine perspektivische Rückseitenansicht des erfindungsgemäßen Halters,
- Fig. 5: eine perspektivische Vorderseitenansicht des erfindungsgemäßen Halters,
- Fig. 6: eine Prinzipdarstellung einer Montagesituation für den erfindungsgemäßen Halter in der zweiten Orientierung,
- Fig. 7: eine perspektivische Darstellung der Montagesituation nach Fig. 6,
- Fig. 8: eine Seitenansicht des an einem Warenträger montierten erfindungsgemäßen Halters mit einer darin festgelegten elektronischen Preisauszeichnungseinheit in einer ersten Orientierung,
- Fig. 9: eine vergrößerte, auszugsweise Schnittdarstellung des montierten Halters nach Fig. 8,
- Fig. 10: eine Seitenansicht des an dem Warenträger montierten erfindungsgemäßen Halters mit der darin festgelegten elektronischen Preisauszeichnungseinheit in der zweiten Orientierung,
- Fig. 11: eine perspektivische Darstellung des montierten Halters nach Fig. 8,
- Fig. 12: eine perspektivische Darstellung des montierten Halters nach Fig. 10,
- Fig. 13: eine Seitenansicht des erfindungsgemäßen Halters in der ersten Orientierung,
- Fig. 14: eine Seitenansicht des erfindungsgemäßen Halters in der zweiten Orientierung,
- Fig. 15: eine weitere Seitenansicht des erfindungsgemäßen Halters in der zweiten Orientierung,
- Fig. 16: eine vergrößerte, bemaßte Darstellung eines Teilbereichs X nach Fig. 15,
- Fig. 17: eine weitere bemaßte Seitenansicht des erfindungsgemäßen Halters in der ersten Orientierung, und
- Fig. 19: eine Prinzipdarstellung einer Verkaufsinstallation mit dem erfindungsgemäßen Halter.

Ein in Figur 1 in einer Seitenansicht dargestellter, erfindungsgemäßer Halter 1 umfasst einen Aufnahmeabschnitt 3, in den eine elektronische Preisanzeigeeinheit eingesetzt werden kann. Der Halter 1 besitzt eine flächig ausgebildete, im Wesentlichen ebene Rückwand 4. An einer ersten Längsseite 6 sind eine von der Rückwand 4 nach vorne abragende erste Haltekante 5 und eine zweite Haltekante 7 angeformt, wobei die zweite Haltekante 7 an einer der ersten Längsseite 6 gegenüberliegenden zweiten Längsseite 8 angeformt.

Zusätzlich umfasst der Halter 1 einen Halteabschnitt 9, welcher zwei symmetrisch zu einer Längsmittelebene 10 angeordnete, zueinander beabstandete Haltestege 11, 12 aufweist. Der Halteabschnitt 9 ist, bezogen auf die Längsmittelebene 10, unter einem Winkel α von etwa 6° zu einer Rückwandnormalen 13 geneigt, so dass entsprechend die Rückwand 4 in Bezug auf eine Horizontale, welche zugleich eine Mittelachse des Halteabschnitts 9 zwischen den beiden Haltestegen11, 12 bildet, leicht nach oben geneigt ist. Die Haltestege 11, 12 des Halteabschnitts 10 formen in einem rückwandnahen Bereich eine Rinne 14 mit einem zumindest abschnittsweise kreisförmigen Querschnitt. Die Rinne 14 erstreckt sich parallel zur ersten Längsseite 5 beziehungsweise zur zweiten Längsseite 8.

In Figur 2 ist derselbe Halter 1 in umgekehrter Lage dargestellt, das heißt, die in Figur 1 oben liegende Längsseite 5 liegt nun unten. Aufgrund des fest ausgebildeten Neigungswinkels zwischen der Mittelachse des Halteabschnitts 9 und der Rückwand 4 ist letztere in dieser Lage leicht nach unten geneigt. Der erfindungsgemäße Halter 1 ist in Bezug zu einer senkrecht zu der Längsmittelebene 10 orientierten Quermittelebene 19 symmetrisch ausgebildet.

Wie insbesondere die perspektivische Ansicht auf die Rückseite des Halters 1 in Figur 4 zeigt, ist auf einer dem Aufnahmeabschnitt 3 gegenüberliegenden Seite der Rinne 14 an jedem Haltesteg 11, 12 eine Ausnehmung 15, 16 gebildet, welche in Bezug auf die Längsmittelebene 10 einen rechteckigen Querschnitt aufweist. Die Ausnehmungen 15, 16 sind einander gegenüberliegend angeordnet. Ein Abstand 17 der Haltestege 11, 12 im Bereich der Ausnehmung 15, 16, welcher senkrecht zu der Längsmittelebene 10 des Halteabschnitts 9 bestimmt ist, ist dabei abschnittsweise geringer als das Doppelte des Radius der im Querschnitt abschnittsweise kreisförmigen Rinne 14.

Vorliegend ist der Halter 1 aus einem Kunststoff gebildet. Eine Länge des Halteabschnitts 9 in Richtung der Längsmittelebene 10 ist dabei etwa dreimal so groß wie ein maximaler Abstand der Haltestege 11, 12 quer zur Längsmittelebene 10. An einem dem Aufnahmeabschnitt 9 gegenüberliegenden freien Ende der Haltestege 11, 12 ist jeweils eine Ansatzschräge 20, 21 gebildet, wobei die einander gegenüberliegenden Ansatzschrägen 20, 21 voneinander wegweisen.

Wie die Schnittansicht in Figur 3 zeigt, liegen die Ausnehmungen 15, 16 in den Haltstegen 11, 12 in vertikaler Projektion übereinander.

Der Radius der Rinne 14 beträgt beispielsweise 2,6 mm und der maximale Abstand 17 der Haltestege 11, 12 im Bereich der Ausnehmungen 15, 16 beträgt 2,85 mm. Eine quer zur Orientierung der Rinne 14 bestimmt Länge der Ausnehmungen 15, 16 liegt beispielsweise im Bereich von 8 mm bis 8,5 mm und eine quer hierzu bestimmt Breite der Ausnehmung 15, 16 im Bereich von 5 mm. Ein Abstand der Haltestege 11, 12 auf einer der Rinne 14 gegenüberliegenden Seite der Ausnehmung 15, 16 beträgt beispielsweise 4,8 mm.

Der erfindungsgemäße Halter 1 ist in Figur 5 in einer perspektivischen Ansicht von vorn dargestellt. Zwischen der ersten Haltekante 6 und der zweiten Haltekante 7 ist an der Rückwand 4 ein nach vorne abragender Anlagesteg 30 gebildet.

Wie die folgenden Figuren 6 bis 13 zeigen, ist der Halter zur Aufnahme einer elektronischen Preisanzeigeeinheit 2 ausgebildet.

Dabei wird gemäß Figur 6 der Halter 1 zunächst an einen Warenträger 22 angesetzt. Dieser umfasst im dargestellten Ausführungsbeispiel einen Warensteg 23 zum Festlegen der Ware, einen Längssteg 24 und einen an einem freien Ende desselben vorgesehenen Quersteg 25 zum Festlegen des Halters 1. Außerdem weist er einen zum Festlegen des Warenträgers 22 an einem Regal ausgebildeten Festlegeabschnitt 26 auf, von dem der Warensteg 23 und der Längssteg 24 abragen. Der erfindungsgemäße Halter 1 wird nun an den Warenträger 22 angesetzt, indem er mit dem Halteabschnitt 9 voran so an den Quersteg 25 angesetzt wird, dass der Quersteg 25 in der Rinne 14 des Halters 1 positioniert ist und zugleich der Längssteg 24 mantelseitig in die Ausnehmungen 15, 16 eingreift, welcher an den gegenüberliegenden Haltestegen 11, 12 gebildet sind. Auf diese Weise ist eine Verdrehsicherheit des Halters 1 an dem Warenträger 22 sowohl in der Längsmittelebene 10 als auch senkrecht hierzu realisiert.

Die elektronische Preisanzeigeeinheit 2 wird an dem Halter 1 festgelegt, indem sie, wie in Figur 6 und 7 dargestellt, von vorn auf den Halter 1 aufgerastet oder von der Seite so eingeschoben wird, dass die randseitig an der Preisanzeigeeinheit 2 vorhandenen Stege von der ersten Haltekante 5 und der zweiten Haltekante 7 umgriffen werden. An der ersten Haltekante 5 und an der zweiten Haltekante 7 sind hierzu haken- beziehungsweise nasenförmige Ausformungen 27, 28 gebildet, siehe die Detailansicht in Figur 9.

Die elektronische Preisanzeigeeinheit 2 ist im montierten Zustand zur exakten Positionierung mit ihrer Rückseite an den Anlagesteg 30 des Halters 1 angelegt.

Aufgrund der bezogen auf die Rückwandnormale 13 des Aufnahmeabschnitts 3 geneigten Anordnung des Halteabschnitts 9 kann der Halter 1 mit der elektronischen Preisanzeigeeinheit 2 in einer ersten Orientierung (vergleiche Fig. 8, 9 und 12) und alternativ in einer zweiten Orientierung (vergleiche Fig. 10, 11 und 13) an den Warenträger 22 angesetzt werden.

Figur 8 zeigt die zur Benutzung an einem Warenregal fertige Warenträgereinheit 100, bestehend aus dem Warenträger 22, dem Halter 1 und der Preisanzeigeeinheit 2, in der ersten Orientierung in einer Seitenansicht. In der ersten Orientierung, die insbesondere auch durch die perspektivische Ansicht auf die Warenträgereinheit 100 in Figur 12 deutlich wird, ist ein Display 29 der elektronischen Preisanzeigeeinheit 2 leicht nach oben geneigt angeordnet, sodass eine Preisanzeige, von der elektronischen Preisanzeigeeinheit dargeboten wird, für tief in dem Regal vorgesehene Waren gut sichtbar wiedergegeben wird.

In der zweiten Orientierung des Halters 1 an dem ansonsten unveränderten Warenträger 22, die in Figur 13 perspektivisch dargestellt ist, ist die Neigung des Displays 29 der am Halter 1 befestigten Preisanzeigeeinheit 2 so vorgesehen, dass die Preisanzeige 2 für vergleichsweise hoch orientierte Waren entsprechend ergonomisch ausgerichtet ist.

Der an dem Halter 1 zwischen der Rückwand 4 und der vertikalen Quermittelebene 19 eingestellte Winkel α beträgt beispielsweise 6°. Hierdurch ergibt sich ein Winkel zwischen Rückwand 4 und der Längsmittelebene 10 von 84° auf der einen Seite des Halteabschnitts 9 und von 96° auf der anderen Seite, siehe Figur 17.

Die Auswahl des Winkels α erfolgt dabei bevorzugt im Gesamtzusammenhang der gesamten Warenträgereinheit 100. Wie Figur 8 zeigt, besteht bei dem Warenträger 22 üblicherweise eine voreingestellte Schrägstellung zwischen dem Festlegungsabschnitt 26, der an einer Regelrückwand zu befestigen ist, und dem Warensteg 23 bzw. dem parallelen Längssteg 24. Zwischen einer Flächennormalen der hier nicht dargestellten Warenrückwand und dem Warenträger 22 besteht somit ein Winkel β>0. Diese Schrägstellung wird vorgenommen, damit am Warenträger 22 aufgehängte Waren nicht nach vorne rutschen, sondern in Richtung der Regalrückwand.

Wie die beispielhaften Darstellungen in den Figuren 13 und 14 zeigen, beträgt die Neigung β = 7°. Je nach Montagelage des erfindungsgemäßen Halters 1 an dem Längssteg 24 des Warenträgers 22 addieren sich - in Bezug auf eine horizontale Bezugsebene, die senkrecht zur Regalrückwand ist - die Winkel α und β oder heben sich teilweise gegeneinander auf:
- Bei Montage des Halters 1 in der ersten Orientierung gemäß Figur 13 ergibt sich in Summe ein Betrachtungswinkel bei einem am Halter 1 befestigten Display von 77° zur Horizontalen bzw. 13° zur Vertikalen.
- In der zweiten Orientierung gemäß Figur 14 ergibt sich in Summe ein Betrachtungswinkel bei einem am Halter 1 befestigten Display von 89° zur Horizontalen bzw. 1° zur Vertikalen.

Exemplarisch ist in Figur 16 der Radius 18 der Rinne 14 in der vorliegenden Ausführungsform der Erfindung zu 2,6 mm gewählt, und der Abstand 17 der Haltestege 11, 12 im Bereich der Ausnehmung 15, 16 beträgt 2,85 mm. Der Winkel α beträgt 6°. Die Ausnehmungen 15, 16 habe eine in die Richtung der Längsseiten 5, 8 bestimmte Breite von 5 mm und eine quer hierzu bestimmte Länge von 8 bis18 mm.

Ebenfalls exemplarisch versteht sich die symmetrische Ausbildung der Haltestege 11, 12 sowie die symmetrische Orientierung der Ausnehmungen 15, 16. Auch wenn die symmetrische Gestaltung der Haltestege 11, 12 beziehungsweise des Halteabschnitts 9 hinsichtlich der Handhabung vorteilhaft ist, kann eine nichtsymmetrische Realisierung des Halteabschnitts 9 gewählt werden. Wesentlich ist insofern, dass der Halteabschnitt 9 einander gegenüberliegende Haltestege 11, 12 aufweist. Ebenso kann eine einzige Ausnehmung in den Haltestegen 15, 16 des Halteabschnitts zum Festlegen des Halters 1 an dem Warenträger 22 ausreichen.

Figur 18 verdeutlich die Problematik mit mehreren, in unterschiedlichen Höhen an einer Regalrückwand 30 angebrachten Warenträgern 22 in Bezug auf den Betrachtungswinkel, mit dem eine vor dem Regal stehender Betrachter auf die an den Haltern 1 angebrachten Preisanzeigeeinheiten 2 schauen kann.

### Bezugszeichenliste

- 100: Warenträgereinheit
- 1: Halter
- 2: elektronische Preisanzeigeeinheit
- 3: Aufnahmeabschnitt
- 4: Rückwand
- 5: erste Haltekante
- 6: erste Längsseite
- 7: zweite Haltekante
- 8: zweite Längsseite
- 9: Halteabschnitt
- 10: Längsmittelebene
- 11: Haltesteg
- 12: Haltesteg
- 13: Rückwandnormale
- 14: Rinne
- 15: Ausnehmung
- 16: Ausnehmung
- 17: Abstand
- 18: Radius
- 19: Quermittelebene
- 20: Ansatzschräge
- 21: Ansatzschräge
- 22: Warenträger
- 23: Warensteg
- 24: Längssteg
- 25: Quersteg
- 26: Festlegeabschnitt
- 27: Ausformung
- 28: Ausformung
- 29: Display
- 30: Anlagesteg
- α, β: Winkel

## Patentansprüche

1. Halter (1) für eine elektronische Preisanzeigeeinheit (2) zur Anbringung an einem Warenträger (22) mit Längs- und Quersteg (24, 25), wenigstens umfassend:
- einen Aufnahmeabschnitt (3) für die elektronische Preisanzeigeeinheit (2) mit einer Rückwand (4),
- einen von der Rückwand (4) abragenden Halteabschnitt (9), der zum Festlegen an dem Quersteg (25) eine sich in Richtung einer ersten Längsseite (5) und/oder einer zweiten Längsseite (8) der Rückwand (4) erstreckenden Rinne (14) mit einem zumindest abschnittswiese kreisförmigen Querschnitt formt,
**dadurch gekennzeichnet,**
- **dass** der Halteabschnitt (9) zwei symmetrisch bezüglich einer Längsmittelebene (10) ausgebildete, zueinander beabstandete Haltestege (11, 12) vorsieht.
- **dass** eine von der Rückwand (4) an einer ersten Längsseite (6) nach vorne abragende erste Haltekante (5) sowie eine auf einer der ersten Längsseite (6) gegenüberliegenden zweiten Längsseite (8) ebenfalls nach vorne abragende zweite Haltekante (7) ausgebildet ist;
- **dass** der Halteabschnitt (9) von der Rückwand (4) unter einem festen Winkel α von 2° bis 30° zu einer Rückwandnormalen (13) abragt und zum Festlegen des Halters (1) an dem Warenträger (22) in einer ersten Orientierung und in einer zu der ersten Orientierung um 180° gedrehten zweiten Orientierung ausgebildet ist.

2. Halter (1) nach Anspruch 1, **dadurch gekennzeichnet, dass** auf einer dem Aufnahmeabschnitt (3) gegenüberliegenden Seite der Rinne (14) an jedem Haltesteg (11, 12) eine Ausnehmung (15, 16) gebildet ist, wobei ein Abstand (17) der Haltestege (11, 12) im Bereich der Ausnehmungen (15, 16) bezogen auf die Längsmittelebene (10) jedenfalls bereichsweise kleiner ist als das doppelte eines Radius (18) der jedenfalls abschnittsweise im Querschnitt kreisförmige Rinne (14).

3. Halter (1) nach Anspruch 1 oder 2, **dadurch gekennzeichnet, dass** eine in Richtung der Längsmittelebene bestimmte Länge des Halteabschnitts (9) wenigstens doppelt so groß ist wie ein quer hierzu bestimmter Abstand.

4. Halter (1) nach einem der Ansprüche 1 bis 3, **dadurch gekennzeichnet, dass** an den Haltestegen (11, 12) an einem von dem Aufnahmeabschnitt (3) abgewandten freien Ende voneinander abgewandte Ansatzschrägen (20, 21) gebildet sind.

5. Warenträgereinheit (100) mit wenigstens:
- einem Halter (1) nach einem der vorhergehenden Ansprüche und
- einem Warenträger (22), der zumindest einen Festlegeabschnitt (26) zur Befestigung an einer Regelrückwand (30) und einen davon abragenden Längssteg (24) aufweist, der an einem freien Ende einen Quersteg (25) zum Festlegen des Halters (1) aufweist, wobei der Längssteg (24) von dem Festlegeabschnitt (26) ausgehend in einem Winkel β zur horizontalen Längsmittelebene (10) ansteigend angeordnet ist;
wobei der Winkel α am Halter (1) und der Winkel β am Warenträger (22) beide jeweils zwischen 2° und 10° betragen und wobei die Rückwand (4) des am Warenträger (22) befestigten Halters (1) in einer ersten Orientierung einen Betrachtungswinkel von (90°- (α + β)) = 70° bis 86° bis zur horizontalen Längsmittelebene (10) einnimmt und bei Befestigung des Halters (1) am Warenträger (22) in einer zweiten Orientierung einen Betrachtungswinkel von 90° - (α - β)) = 98° bis 82° einnimmt.

## Claims

1. Holder (1) for an electronic price display unit (2) for attachment to a product carrier (22) with longitudinal and transverse webs (24, 25), at least comprising:
- a receiving portion (3) for the electronic price display unit (2), having a rear wall (4),
- a retaining portion (9) which projects from the rear wall (4) and which, for fixing to the transverse web (25), forms a channel (14) with an at least partially circular cross section, said channel extending in the direction of a first longitudinal side (5) and/or of a second longitudinal side (8) of the rear wall (4), **characterized**
- **in that** the retaining portion (9) provides two mutually spaced-apart retaining webs (11, 12) which are configured symmetrically with respect to a longitudinal centre plane (10);
- **in that** a first retaining edge (5) which projects forward from the rear wall (4) on a first longitudinal side (6) and a second retaining edge (7) which likewise projects forward on a second longitudinal side (8) which lies opposite the first longitudinal side (6) are configured;
- **in that** the retaining portion (9) projects from the rear wall (4) at a fixed angle α of 2° to 30° with respect to a rear wall normal (13) and is configured to fix the holder (1) to the product carrier (22) in a first orientation and in a second orientation which is rotated through 180° with respect to the first orientation.

2. Holder (1) according to Claim 1, **characterized in that**, on a side of the channel (14), said side lying opposite the abutment portion (3), a cutout (15, 16) is formed on each retaining web (11, 12), wherein a distance (17) between the retaining webs (11, 12) in the region of the cutouts (15, 16), with respect to the longitudinal centre plane (10), is smaller, at least in certain regions, than twice the size of a radius (18) of the at least partially cross-sectionally circular channel (14).

3. Holder (1) according to Claim 1 or 2, **characterized in that** a length of the retaining portion (9), said length being determined in the direction of the longitudinal centre plane, is at least twice as large as a distance determined transversely thereto.

4. Holder (1) according to one of Claims 1 to 3, **characterized in that** shoulder bevels (20, 21) which are remote from one another are formed on the retaining webs (11, 12) at a free end which is remote from the receiving portion (3).

5. Product carrier unit (100) having at least:
- a holder (1) according to one of the preceding claims and
- a product carrier (22), which has at least one fixing portion (26) for fastening to a shelf rear wall (30) and has a longitudinal web (24) which projects therefrom and which, at a free end, has a transverse web (25) for the fixing of the holder (1), wherein the longitudinal web (24), proceeding from the fixing portion (26), is arranged such that it rises at an angle β with respect to the horizontal longitudinal centre plane (10);
wherein both the angle α on the holder (1) and the angle β on the product carrier (22) are in each case between 2° and 10° and wherein, in a first orientation, the rear wall (4) of the holder (1) which is fastened to the product carrier (22) assumes a viewing angle of (90°-(α + β)) = 70° to 86° with respect to the horizontal longitudinal centre plane (10) and, in a second orientation, when the holder (19) is fastened to the product carrier (22), assumes a viewing angle of (90°-(α - β)) = 98° to 82°.

## Revendications

1. Support (1) pour une unité d'affichage de prix électronique (2) à installer sur un porte-marchandises (22) muni d'une tige longitudinale et d'une tige transversale (24, 25), comprenant au moins :
- une partie de réception (3) destinée à l'unité d'affichage de prix électronique (2) et munie d'un panneau arrière (4),
- une partie de maintien (9) faisant saillie à partir du panneau arrière (4) et formant une goulotte (14) d'une section transversale circulaire au moins par endroits et s'étendant en direction d'un premier côté longitudinal (5) et/ou d'un deuxième côté longitudinal (8) du panneau arrière (4), pour la fixation sur la tige transversale (25),
**caractérisé en ce que**
- la partie de maintien (9) prévoit deux tiges de maintien (11, 12) réalisées de manière symétrique par rapport à un plan médian longitudinal (10), espacées l'une par rapport à l'autre,
- un premier bord de maintien (5) faisant saillie vers l'avant à partir du panneau arrière (4) sur un premier côté longitudinal (6) ainsi qu'un deuxième bord de maintien (7) faisant également saillie vers l'avant sur un deuxième côté longitudinal (8) opposé au premier côté longitudinal (6) sont réalisés ;
- la partie de maintien (9) fait saillie à partir du panneau arrière (4) selon un angle fixe α entre 2° et 30° par rapport à une normale de panneau arrière (13), et est réalisée pour fixer le support (1) au porte-marchandises (22) dans une première orientation et dans une deuxième orientation tournée de 180° par rapport à la première orientation.

2. Support (1) selon la revendication 1, **caractérisé en ce que** sur un côté, opposé à la partie d'appui (3) de la goulotte (14), un évidement (15, 16) est formé sur chaque tige de maintien (11, 12), une distance (17) des tiges de maintien (11, 12) au niveau des évidements (15, 16) par rapport au plan médian longitudinal (10) étant plus petite du moins par endroits que deux fois le rayon (18) de la goulotte (14) de section transversale circulaire du moins par endroits.

3. Support (1) selon la revendication 1 ou 2, **caractérisé en ce qu'**une longueur déterminée en direction du plan médian longitudinal de la partie de maintien (9) est au moins deux fois plus grande qu'une distance déterminée transversalement à celle-ci.

4. Support (1) selon l'une quelconque des revendications 1 à 3, **caractérisé en ce que** sur les tiges de maintien (11, 12), des chanfreins d'application (20, 21), détournés les uns des autres, sont formés à une extrémité libre détournée de la partie de réception (3).

5. Unité porte-marchandises (100), comprenant au moins :
- un support (1) selon l'une quelconque des revendications précédentes, et
- un porte-marchandises (22) qui présente au moins une partie de fixation (26) pour une fixation sur un panneau arrière de présentoir (30) et une tige longitudinale (24) faisant saillie à partir de celui-ci qui présente à son extrémité libre une tige transversale (25) pour fixer le support (1), la tige longitudinale (24) étant disposée vers le haut en partant de la partie de fixation (26) selon un angle β par rapport au plan médian longitudinal (10) ;
l'angle α au niveau du support (1) et l'angle β au niveau du porte-marchandises étant tous les deux entre 2° et 10° respectivement, et le panneau arrière (4) du support (1) fixé sur le porte-marchandises (22) formant dans une première orientation un angle d'observation de (90° - (α + β)) = 70° à 86° jusqu'au plan médian longitudinal horizontal (10) et formant un angle d'observation de 90° - (α - β)) - 98° à 82° en cas de fixation du support (19) sur le porte-marchandises (22) dans une deuxième orientation.
